# FASCICULE DE BREVET EUROPEEN

(11) **EP 2 176 842 B1**
(45) Date de publication et mention de la délivrance du brevet: **17.08.2011**
(21) Numéro de dépôt: 08827930.2
(22) Date de dépôt: 07.07.2008
(51) Int. Cl.: G08B 6/00, G08B 1/08, G04G 13/02

(54) **DISPOSITIF PERMETTANT DE GENERER UN STIMULUS TACTILE AFIN D'EMETTRE UNE ALARME SILENCIEUSE**
VORRICHTUNG ZUR ERZEUGUNG EINES BERÜHRUNGSSTIMULUS ZUR AUSGABE EINES STILLEN ALARMS
DEVICE FOR GENERATING A TACTILE STIMULUS FOR EMITTING A SILENT ALARM

(30) Priorité: 06.07.2007 FR 0704902
(43) Date de publication de la demande: 21.04.2010
(73) Titulaire: Tracimedica, 78150 Le Chesnay (FR)
(72) Inventeur: DE MASFRAND, Olivier, F-78150 Le Chesnay (FR)
(74) Mandataire: Mazabraud, Xavier
(86) Numéro de dépôt international: PCT/FR2008/000974
(87) Numéro de publication internationale: WO 2009/024687

(56) Documents cités:
- GB-A- 2 386 207
- GB-A- 2 426 080
- US-A- 6 151 278
- US-A1- 2003 117 272
- US-B1- 6 218 958

## Description

La présente invention a pour objet un dispositif permettant de produire au moins un stimulus sensitif afin de générer une alarme silencieuse. Elle s'applique notamment à un dispositif permettant de générer un stimulus sensitif au niveau de la plante d'un pied, afin de permettre de réveiller silencieusement une personne endormie.

On sait que les personnes malentendantes ne peuvent utiliser de réveils classiques à savoir des réveils produisant des alarmes sonores.

On connait les documents US6151278 et GB2426080. Ces document dérivent des dispositifs délivrant des stimuli mécaniques vibratoires pour réaliser des alarmes silencieuses. Ces dispositifs ne sont pas spécifiquement adaptés pour être fixés de façon à délivrer le stimulus sans la plante d'un pied.

Afin de pouvoir se réveiller à l'heure désirée, certaines personnes malentendantes utilisent des réveils produisant une alarme lumineuse qui se déclenche à l'heure programmée, ces réveils fonctionnant généralement en association avec une prise électrique programmable. Néanmoins, ce type de réveil lumineux provoque généralement une interruption du sommeil du compagnon ou de la compagne de la personne malentendante ou plus généralement de toute personne dormant à proximité de cette personne malentendante.

Afin d' « individualiser » le réveil de la personne malentendante, on a spécifiquement conçu des réveils produisant des mouvements vibratoires appliqués directement au lit dans lequel dorment des personnes ayant une audition déficiente.

Toutefois, ces dispositifs sont généralement lourds et encombrants, ce qui ne permet pas, par exemple, de les utiliser en voyage ou lors de déplacements, ce type de dispositifs n'étant pas transportable dans une trousse de toilette.

En outre, ces dispositifs sont :
- onéreux ;
- souvent peu fiables, ce qui peut entraîner des défauts de réveil répétés qui sont préjudiciables à l'exercice d'une activité professionnelle où il convient d'être ponctuel ;
- uniquement utilisables dans le cas où les personnes malentendantes dorment dans des lits individualisés à défaut, ils provoquent le réveil de la personne dormant à ses côtés.
Par ailleurs, ces dispositifs peuvent occasionner des réveils désagréables car trop brutaux.

Plus spécifiquement, on a conçu des dispositifs tels que des montres vibrantes à porter au poignet ou des dispositifs vibrants à disposer sous ou dans un oreiller.

Cependant, aucun de ces systèmes n'offre à la fois une garantie d'efficacité et un confort d'utilisation satisfaisants. Ainsi, ces systèmes présentent les inconvénients spécifiques suivants :
- la montre vibrante doit être serrée fortement afin d'assurer un contact permanent avec le poignet pour garantir l'efficacité du réveil, cet enserrement du poignet pendant toute la nuit étant particulièrement désagréable et compromet le confort et la qualité du sommeil ; de plus, la peau du poignet n'est pas particulièrement sensible et le stimulus vibratoire doit être intense sur une petite surface, ce qui se révèle brutal et coûteux en énergie électrique ;
- les dispositifs vibrants disposés sous ou dans un oreiller, qui peuvent être par exemple des téléphones portables configurés en position vibreur sans sonnerie, peuvent pendant le sommeil de la personne malentendante :
   ○ tomber à la suite d'un mouvement incontrôlé du dormeur ;
   ○ faire l'objet d'écrasements involontaires et être ainsi endommagés ;
   ○ être inopérants en raison de la position de la personne malentendante pendant son sommeil : cette dernière peut ainsi placer sa tête à côté de l'oreiller lorsqu'elle dort.

Afin de résoudre ce problème, on a proposé des dispositifs permettant de générer des stimuli vibratoires sur la plante des pieds, ce qui permet notamment de ne pas déranger les personnes dormant à proximité de la personne à réveiller tout en assurant l'efficacité et le confort du réveil de la personne malentendante.

Ainsi, la demande de brevet GB 2 386 207 a pour objet un système d'alarme silencieuse qui comprend une base sans fil et une unité sans fil au contact de la plante de pied d'un utilisateur. Cette unité sans fil peut générer un courant électrique sur la peau de la plante de pied à la réception d'un signal d'alarme transmis par la base sans fil, ce courant électrique constituant un stimulus électrique.

Néanmoins, le dispositif objet de cette demande de brevet génère un stimulus électrique et non un stimulus vibratoire ou rotatoire or, un stimulus électrique est souvent perçu comme étant très désagréable par de nombreuses personnes. Ainsi, la perception d'un tel stimulus est brutale et incommodante au lieu d'être agréable comme peut l'être la caresse de la peau qui génère un léger stimulus constitué par des effleurements assimilables à des « chatouilles ». En effet, les décharges électriques agissent sur la motricité par des contractions motrices de muscles assimilables à de nombreuses petites crampes alors que la vibration ou d'autres moyens sensitifs stimulent le système sensitif et non moteur. En outre, ce dispositif n'autorise pas un réglage des caractéristiques du stimulus, ce qui ne permet pas d'adapter notamment la durée, la périodicité et l'intensité sensorielle du stimulus en fonction notamment de l'anatomie et de la profondeur du sommeil de l'utilisateur.

L'invention a donc plus particulièrement pour but de supprimer ces inconvénients. A cet effet, elle propose un dispositif tel que défini dans la revendication 1.

De cette manière, le dispositif selon l'invention permet de générer au moins un stimulus mécanique constitutif d'une alarme dont les paramètres sont définis au moyen dudit sélectionneur, le stimulus étant appliqué sur la plante d'un pied qui est une zone extrêmement sensible. De plus, le moyen de fixation et la conformation de ladite surface comprenant des moyens générateurs de stimuli permettent d'assurer un contact d'une petite partie de cette surface avec la plante du pied lorsqu'au moins un stimulus est généré, ce qui rend le dispositif selon l'invention plus hygiénique et plus confortable. En effet, un contact permanent pendant toute la durée de la nuit, avec une surface par exemple plastique, relativement importante générerait une macération toujours au même endroit qui donnerait lieu à terme à diverses maladies de peau.

Pour cette raison et à titre d'exemple non limitatif, cette surface peut être convexe afin de présenter une conformité de forme avec la plante des pieds concave, et comprendre des picots ou pointes vibratoires ou rotatoires constitutifs des moyens générateurs de stimuli, seule l'extrémité de ces picots ou pointes étant en contact avec la plante du pied lorsqu'un stimulus est généré, ce qui assure l'existence d'un filet d'air garantissant l'hygiène et une optimisation de la sensation de caresse par effleurement. En effet, la stimulation sensitive d'une grande surface ne permet pas un stimulus par effleurement car celui ci nécessite une petite surface. De même un appui fort ou prolongé ne génère aucun stimulus par effleurement.

Les picots ou les pointes optimisent donc la sensation d'effleurement et de caresse, ces picots ou pointes présentant préférentiellement une forme effilée et préférentiellement constituées au moins en partie d'un matériau souple tel qu'un revêtement en élastomère.

Ainsi, la forme spécifique de la surface des moyens générateurs de stimuli en contact ou en regard de la zone du pied où des stimulus seront générés permet d'épouser parfaitement la forme de la plante du pied au niveau de la voûte plantaire qui est la zone préférentielle constitutive de la ladite zone du pied. Préférentiellement, cette surface présente une forme fortement convexe et présente également, selon une coupe longitudinale, un aspect triangulaire afin de présenter une conformité de forme avec la voûte plantaire. Le dispositif selon l'invention peut être disposé indifféremment au pied gauche ou au pied droit. De plus, le bord de ladite surface en forme de triangle se situant du côté interne du pied est préférentiellement renforcé et plus épais en raison de l'accentuation à cet endroit de l'incurvation de la plante du pied. En outre, la surface opposée à celle en contact ou en regard avec la voûte plantaire est plate afin de permettre à l'utilisateur de pouvoir se lever la nuit et marcher sans avoir à l'enlever. Le dispositif selon l'invention est conçu avec des matériaux résistants afin que l'utilisateur puisse faire quelques pas sans risquer de l'endommager.

En outre, selon une variante d'exécution de l'invention, le moyen de fixation ainsi que la conformation de la surface comprenant des moyens générateurs de stimuli permettent à cette surface d'être directement au contact d'une zone du pied uniquement lorsqu'au moins un stimulus est généré. A titre d'exemple, les picots ou pointes peuvent faire l'objet d'un mouvement de translation afin que leurs extrémités entrent en contact avec la plante du pied lorsqu'un stimulus est généré.

Avantageusement, le module permettant de produire au moins un stimulus mécanique vibratoire ou rotatoire est relié audit moyen de fixation de façon amovible, ce qui permet notamment de procéder à un nettoyage régulier dudit module. De plus, dans l'hypothèse où ce module est relié à un moyen de fixation tel qu'une sangle, cette dernière comporte préférentiellement des micro - perforations afin d'assurer une aération optimale du pied sur lequel est fixé ledit module.

De manière avantageuse, selon une variante d'exécution de l'invention, ledit sous - module de sélection peut être indépendant du sous - module de génération d'au moins un stimulus mécanique vibratoire ou rotatoire. Dans ce cas, le dispositif selon l'invention comprend :
- une base constituée du sous - module de sélection, cette base prenant la forme d'un réveil classique qui affiche l'heure et qui permet de programmer l'alarme ;
- une unité réceptrice en contact non filaire avec la base, cette unité réceptrice étant constituée par le sous - module de génération d'au moins un stimulus mécanique vibratoire ou rotatoire qui est fixé au pied de l'utilisateur par ledit moyen de fixation qui peut être lui - même constitué par exemple par une sangle élastique ou par une chaussette.

Avantageusement, le sous - module de sélection permet à l'utilisateur de programmer notamment au moyen du sélectionneur :
- l'heure de l'alarme ; et
- l'intensité et la fréquence des stimuli vibratoires.
En outre, ce sous - module de sélection peut comprendre un moyen permettant de générer une intensité et une fréquence aléatoires des stimuli afin d'empêcher que la personne utilisatrice ne s'habitue à une séquence spécifique de production de stimuli. A titre d'exemple, ce moyen permettant de générer une intensité et une fréquence aléatoires des stimuli peut être un circuit intégré produisant un signal de sortie pseudo - aléatoire.

De manière avantageuse, la surface comprenant des moyens générateurs de stimuli est préférentiellement conformée de manière à ce que les moyens générateurs de stimuli soient disposés en regard de points, de lignes ou de surfaces spécifiques de la plante de pieds qui sont particulièrement sensibles en raison d'une grande innervation.

Avantageusement, le dispositif selon l'invention présente notamment les avantages suivants :
- il est aisément transportable à la différence des mécanismes permettant de faire vibrer un lit ;
- il peut être utilisé par des personnes malentendantes mais également par toutes les personnes désireuses d'être réveillées sans pour autant déranger dans leur sommeil leur entourage, ces personnes pouvant ainsi être par exemple des médecins de garde ;
- il est hygiénique : le module permettant de produire au moins un stimulus sensitif est fixé de manière amovible audit moyen de fixation, ce qui permet de le nettoyer régulièrement ;
- il permet de réveiller l'utilisateur agréablement et efficacement sans constituer une gêne lors de son sommeil.

Des modes d'exécution de l'invention seront décrits ci - après, à titre d'exemples non limitatifs, avec référence aux dessins annexés, dans lesquels :
La figure 1 est une représentation schématique de la structure du dispositif selon l'invention.
Les figures 2 et 2bis sont des représentations schématiques d'un sous - module du dispositif selon l'invention, ce sous - module qui est fixé au pied permettant de générer des stimuli.
La figure 3 est une représentation schématique de la structure selon une variante d'exécution de l'invention d'un sous - module permettant de générer des stimuli.
La figure 4 est une représentation schématique de la structure d'un mécanisme permettant une translation de la surface dudit sous - module lorsqu'au moins un stimulus est généré.
La figure 5 est une représentation schématique du dispositif selon une variante d'exécution de l'invention, ce dispositif comprenant un sous - module de sélection indépendant du sous - module de génération d'au moins un stimulus mécanique.
La figure 6 est une représentation schématique de la structure selon une variante d'exécution de l'invention d'un sous - module permettant de générer des stimuli rotatoires.

A titre d'exemple, tel que cela est représenté sur la figure 1, le dispositif selon l'invention comprend :
- Un module 1 permettant de produire au moins un stimulus mécanique vibratoire ou rotatoire qui comporte :
   ○ un moyen d'alimentation 2 alimentant le sous - module 3 de génération d'au moins un stimulus mécanique vibratoire ou rotatoire. Ce moyen d'alimentation 2 peut être constitué par un générateur électrique tel qu'une pile électrique ayant de préférence des dimensions réduites et pouvant selon une variante d'exécution être rechargé grâce à un chargeur 30 approprié qui se branche sur le secteur. Selon une autre variante d'exécution de l'invention, le moyen d'alimentation 2 peut être constitué par un alternateur à manivelle qui permet d'optimiser l'autonomie et l'indépendance énergétique du dispositif selon l'invention, la manivelle étant de préférence amovible ;
   ○ une unité de traitement 4 telle qu'un microprocesseur ;
   ○ des moyens de mémoire 5 tels que de la mémoire permanente (ROM) et/ou volatile (RAM) ;
   ○ éventuellement un émulateur ;
   ○ un sous - module de sélection 6 comprenant :
      ■ un moyen d'affichage 7 tel qu'un écran à cristaux liquides pouvant être notamment du type LCD ("Liquid Crystal Display") ;
      ■ au moins un sélectionneur 8 qui permet à l'utilisateur de définir les paramètres de l'alarme, ce sélectionneur 8 pouvant par exemple être constitué par un simple bouton qui permet lorsqu'il est pressé, d'afficher et de naviguer dans un menu de sélection apparaissant sur ledit moyen d'affichage 7 ;
   ○ un sous - module 3 de génération d'au moins un stimulus mécanique vibratoire ou rotatoire qui comporte au moins une surface 9 comprenant des moyens 10 générateurs de stimuli ;
- Un moyen de fixation 11 constitué par un moyen déformable élastiquement qui permet de fixer ledit module 1 au pied et de positionner ladite surface 9 comprenant des moyens 10 générateurs de stimuli en regard de la plante du pied, le module 1 étant relié à ce moyen de fixation 11 de façon amovible.

Le sélectionneur 8 du sous - module de sélection 6 permet à l'utilisateur de définir notamment :
- la durée, la périodicité et l'intensité sensorielle des stimuli en fonction de ses désirs et de ses spécificités ; l'intensité sensorielle des stimuli peut ainsi être personnalisée en fonction de la profondeur du sommeil de chaque utilisateur ; et
- l'heure de l'alarme.

Le sous - module 3 de génération d'au moins un stimulus mécanique vibratoire ou rotatoire comprend notamment :
- au moins une surface 9 comprenant des moyens 10 générateurs de stimuli, ces moyens 10 générateurs de stimuli pouvant être des picots ou des pointes vibratoires ou rotatoires constitués de préférence d'une matière plastique ;
- un mécanisme (non représenté) permettant d'engendrer la vibration de ces picots ou pointes 10, ce mécanisme vibreur peut comprendre classiquement une masse excentrée entraînée en rotation par un micro - moteur électrique alimenté par ledit moyen d'alimentation 2.

Ainsi, dans ce cas, le sous - module 3 de génération d'au moins un stimulus mécanique vibratoire ou rotatoire est disposé de telle manière que les extrémités des picots ou pointes 10 soient en regard de la plante du pied de l'utilisateur. De cette manière, seules ces extrémités sont en contact avec cette plante du pied lorsqu'un stimulus est généré, ce qui rend le dispositif selon l'invention plus hygiénique et plus confortable.

Selon une variante d'exécution de l'invention, tel que cela est représenté sur la figure 3, le sous - module 3 de génération d'au moins un stimulus mécanique vibratoire comprend :
- au moins une surface 9 comprenant des moyens 10 générateurs de stimuli, cette surface 9 pouvant être une membrane 13 vibrante ayant une extrémité convexe ;
- un mécanisme 14 permettant d'engendrer la vibration de cette membrane 13, ce mécanisme 14 vibreur peut comprendre classiquement :
   ■ une bobine électro-aimant 15 disposée sous ladite surface 9, cette bobine 15 étant reliée audit moyen d'alimentation 2 ;
   ■ une plaque ferromagnétique 16 au contact de la paroi inférieure de la surface 9.

Ainsi, dans ce cas, le sous - module 3 de génération d'au moins un stimulus mécanique vibratoire ou rotatoire est disposé de telle manière que seul le sommet de cette membrane 13 soit en contact avec la plante du pied lorsqu'un stimulus est généré, ce qui permet de bénéficier des avantages susdits, l'énergie électrique fournie par ledit moyen d'alimentation 2 étant transformée, grâce au phénomène d'induction, en énergie mécanique par ledit mécanisme 14 permettant d'engendrer la vibration de cette membrane 13, ce qui se traduit par la vibration de cette dernière.

Avantageusement, ladite surface 9 peut être constituée d'un matériau ferromagnétique, ce qui permet de se dispenser de ladite plaque 16.

Selon une autre variante d'exécution de l'invention, tel que cela est représenté sur la figure 6, le sous - module 3 de génération d'au moins un stimulus mécanique comprend un moyen d'alimentation 40 pouvant être constitué par un générateur électrique entraînant en rotation un arbre dont l'extrémité libre comporte un disque 42 dont la face externe est constitutive de ladite surface 9 comprenant des moyens 10 générateurs de stimuli, ces derniers pouvant alors être constitués de faisceaux de filaments souples uniformément répartis. De cette manière, après avoir disposé préférentiellement ce sous - module 3 de telle façon que les moyens 10 générateurs de stimuli soient au contact ou en regard de la voûte plantaire, grâce au mouvement de rotation communiqué par l'ensemble moyen d'alimentation 40 / arbre, les faisceaux de filaments souples pourront générer un stimulus par effleurement.

Avantageusement, ladite surface pourra dans ce cas comprendre à sa périphérie une couronne ou un ensemble de plots de préférence sphériques 45 d'une hauteur sensiblement égale à l'extrémité de celle des faisceaux de filaments souples afin de protéger ces derniers lorsque le dispositif selon l'invention n'est pas utilisé.

Selon une autre variante d'exécution de l'invention (non représenté), le sous - module 3 de génération d'au moins un stimulus mécanique comprend un moyen d'alimentation 40 pouvant être constitué par un générateur électrique entraînant en rotation un arbre dont l'extrémité libre comporte un disque 42 dont la face externe est constitutive de ladite surface 9 comprenant des moyens 10 générateurs de stimuli, ces derniers pouvant alors être constitués d'un disque secondaire de velours amovible. De cette manière, après avoir disposé préférentiellement ce sous - module 3 de telle façon que les moyens 10 générateurs de stimuli soient au contact ou en regard de la voûte plantaire, grâce au mouvement de rotation communiqué par l'ensemble moyen d'alimentation 40 / arbre, le disque de velours pourra générer un stimulus par effleurement, ce disque étant préférentiellement fixé au disque 42 au moyen d'un système de bandes auto - agrippantes comprenant un tissu à boucles compris sur la face supérieure du disque 42 et un tissu muni de crochets compris sur la face inférieure du disque de velours (ou inversement).

Selon une variante d'exécution de l'invention, le moyen de fixation 11 ainsi que la conformation de la surface 9 comprenant des moyens 10 générateurs de stimuli permettent à cette surface 9 d'être directement au contact d'une zone du pied uniquement lorsqu'au moins un stimulus est généré. Dans ce cas, cette surface 9 peut faire l'objet d'un mouvement de translation.

Ainsi, à titre d'exemple non limitatif, la translation de cette surface 9 peut être obtenue de la façon suivante :
- par un simple mécanisme constitué d'un moyen tel qu'une tige (non représentée) dont l'une des extrémités est au contact de la paroi inférieure de cette surface 9, cette tige pouvant faire l'objet d'un mouvement de translation sous l'action d'un micro - moteur électrique ; ou
- au moyen d'un mécanisme représenté sur la figure 4, qui comprend :
   ■ une armature 19 présentant selon une coupe verticale sensiblement la forme d'un "E" couché, cette armature 19 comportant sur sa paroi extérieure deux gorges 20 hélicoïdales diamétralement opposées ;
   ■ une culasse 21 ferromagnétique conformée de manière à pouvoir recouvrir au moins partiellement ladite armature 19 tout en préservant au moins un espace intérieur libre, la paroi intérieure de la jupe de cette culasse 21 comportant deux tétons 22 conformés de manière à pouvoir s'engager dans lesdites gorges 20, cet ensemble tétons 22 - gorges 20 constituant des moyens de guidage ;
   ■ au moins un ressort de compression 23 s'étendant dans ledit espace libre et reliant les parois internes de la partie inférieure de l'armature 19 et celles de la partie supérieure de la culasse 21 ;
   ■ une bobine 24 enroulée autour du montant central de l'armature 19, cette bobine 24 étant reliée au moyen d'alimentation 2.

De cette façon, l'excitation électrique de la bobine 24 se traduit par la génération d'une force induite qui entraîne une rotation de la culasse 21 par rapport à l'armature 19, ce qui permet de générer un mouvement de rotation de la culasse 21 ainsi que le mouvement de translation recherché, la fin de l'excitation électrique et l'action des ressorts 23 permettant une rotation dans le sens inverse et donc le rapprochement de l'armature 19 et de la culasse 21.

La paroi externe de la partie supérieure de la culasse 21 peut être constitutive de la surface 9 comprenant des moyens 10 générateurs de stimuli ou être reliée à cette surface 9 afin de lui communiquer ce mouvement de rotation et de translation.

Le moyen de fixation 11 peut être constitué par exemple par une sangle élastique fixée au sous - module de génération d'au moins un stimulus.

La sangle 11 peut permettre de relier le dispositif selon l'invention au pied d'un utilisateur en enserrant par exemple la cheville et/ou le tarse du pied et/ou un orteil du pied, le bouclage de cette sangle 11 pouvant s'effectuer par exemple au moyen :
- de bandes auto - agrippantes (non représentées) comprenant un tissu à boucles compris à l'une des extrémités de la sangle 11 et un tissu muni de crochets compris à l'autre extrémité de cette sangle 11 ;
- d'un système (non représenté) classique du type ceinture comportant une boucle comprise à l'une des extrémités de la sangle 11, le bouclage étant assuré en engageant l'autre extrémité de la sangle 11 dans cette boucle.

Selon une autre variante d'exécution de l'invention, le moyen de fixation 11 peut être constitué par une chaussette, le sous - module 3 de génération d'au moins un stimulus étant fixé à cette chaussette préférentiellement au moyen de bandes auto - agrippantes comprenant un tissu à boucles compris sur l'une des parois externes de ce sous - module 3 et un tissu muni de crochets fixé sur la face interne du fond de la chaussette.

Ainsi, le module 1 permettant de produire au moins un stimulus mécanique est relié à ce moyen de fixation 11 de façon amovible, ce qui permet d'améliorer les conditions d'hygiène, le module 1 pouvant ainsi être aisément nettoyé.

De cette manière, après avoir procédé :
- aux réglages des paramètres de l'alarme au moyen dudit sélectionneur 8, les données constitutives de ces réglages étant traitées par l'unité de traitement 4 et enregistrées dans les moyens de mémoire 5 ; puis
- à la fixation du module 1 permettant de produire au moins un stimulus mécanique au pied de l'utilisateur à l'aide dudit moyen de fixation 11, la surface 9 comprenant des moyens générateurs de stimuli étant disposée en regard de la plante du pied ;
L'utilisateur pourra s'endormir sans gêne en étant assuré d'être réveillé à l'heure désirée sans déranger son entourage, et dans le plus grand confort.

La surface 9 comprenant des moyens générateurs de stimuli est disposée en regard de la plante d'un pied. En effet, la plante du pied est la seule partie du corps qui soit à la fois extrêmement sensible et qui garantisse une absence de gêne quelque soit la position pendant le sommeil allongé.

En effet, des recherches médicales ont démontré que la plante du pied est particulièrement sensible à tout stimulus, notamment vibratoire. A l'inverse du talon qui est une zone du pied peu sensible aux effleurements, la finesse de la peau dans la zone sensiblement triangulaire correspondant à la voûte plantaire et contre laquelle est disposé le dispositif selon l'invention s'explique notamment par le fait que cette partie du pied soit peu exposée aux frottements. Elle est une zone privilégiée pour y appliquer un stimulus par effleurement. La vibration appliquée au niveau du pied peut provoquer le rire ou le sourire, ce qui n'est pas le cas pour une vibration au niveau du poignet appliquée au moyen d'une montre vibrante par exemple car la peau du poignet est exposée aux frottements comme la quasi - totalité du corps et par conséquent n'est pas sensible comme la plante du pied qui est protégée par des semelles ou chaussures, ce qui permet de préserver la grande finesse de la peau à cet endroit. Le rapport énergie nécessaire / efficacité sensorielle y est optimal et le stimulus par effleurement est l'un des seuls à pouvoir générer cette sensation unique qu'est le sentiment de « chatouille » qui produit bien plus qu'un effet sensoriel banal et est particulièrement excitant.

De plus, la plante du pied est le seul endroit du corps où le fait de placer et fixer le dispositif selon l'invention ne gêne en rien la personne endormie puisque la plante du pied est le seul endroit du corps sur lequel cette personne n'est jamais en appui si cette dernière dort allongée, ce qui est la norme. En effet, que cette personne dorme sur le dos ou sur le ventre, sur le côté ou contre un oreiller, le dispositif fixé au pied ne fait jamais l'objet d'écrasements et n'exerce aucune pression désagréable.

En outre, l'utilisation de la plante du pied permet une optimisation du rapport entre l'intensité d'un signal générant un stimulus efficace et l'énergie nécessaire pour produire ce signal.

Par ailleurs, l'utilisateur peut au moyen du sélectionneur 8 du sous - module 6 de sélection paramétrer la génération de stimuli tactiles ayant des vibrations intermittentes et dont l'intensité est progressive et le rythme aléatoire afin que cet utilisateur ne s'habitue pas aux stimuli d'un réveil à l'autre.

Ainsi, en raison de ces vibrations intermittentes et non continues, le dispositif selon l'invention permet une économie d'énergie qui se traduit par une augmentation de la durée de vie ou de charge de la pile électrique constituant le moyen d'alimentation 2.

L'expérience montre que les vibrations transmises au pied doivent être aussi faibles que possible en raison de la propagation dans le matelas de ces vibrations malgré l'amortissement naturel constitué par la literie. Un dispositif délivrant une vibration forte et continue pourrait réveiller les personnes dormant dans le même lit si le pied sur lequel est fixé ce dispositif est en contact direct avec ce matelas. C'est pourquoi le dispositif selon l'invention peut être paramétré pour générer des vibrations progressivement croissantes en intensité et en durée.

Plus spécifiquement, le dispositif selon l'invention permet de procéder à une double économie d'énergie qui résulte :
- de l'existence desdites vibrations intermittentes, ce qui permet de renforcer la perceptibilité des stimuli en les rendant moins monotone ;
- de la possibilité de paramétrer, au moyen dudit sélectionneur 8, la génération de stimuli ayant une durée plus ou moins longue et une intensité croissante, ce qui permet une adaptation des caractéristiques des stimuli aux spécificités de chaque utilisateur.

Ainsi, selon la sensibilité sensorielle du porteur, l'intensité, la fréquence et la durée des stimuli vibratoires sera plus ou moins longue.

Pour des porteurs au sommeil léger, le début de la vibration sera suffisant, assurant une consommation minimale d'énergie et préservant donc l'énergie de la pile du dispositif selon l'invention.

Pour des porteurs au sommeil plus lourd, le dispositif selon l'invention pourra être paramétré pour générer des stimuli plus intenses et plus longtemps.

De manière avantageuse, selon une variante d'exécution de l'invention, tel que cela est représenté sur la figure 5, ledit sous - module 6 de sélection peut être indépendant du sous - module 3 de génération d'au moins un stimulus mécanique. Dans ce cas, le dispositif selon l'invention comprend :
- une base 25 constituée du sous - module 6 de sélection, cette base 25 prenant la forme d'un réveil classique qui affiche l'heure et qui permet de programmer l'alarme ; cette base 25 comprend également :
   ■ un moyen d'alimentation néanmoins, elle peut simplement être alimentée par le secteur au moyen d'un cordon électrique classique ;
   ■ une unité de traitement du type susdit ;
   ■ des moyens de mémoire du type susdit ;
   ■ des moyens de communication par radiofréquences avec l'unité réceptrice 28, ces moyens consistant en des moyens d'émission ainsi que des moyens de réception tels qu'une antenne 27 ;
- une unité réceptrice 28 en contact non filaire avec la base 25, cette unité réceptrice 28 étant constituée par le sous - module 3 de génération d'au moins un stimulus mécanique qui est fixé au pied de l'utilisateur par ledit moyen de fixation 11 ; cette unité réceptrice 28 comprend également :
   ■ un moyen d'alimentation du type susdit ;
   ■ une unité de traitement du type susdit ;
   ■ éventuellement des moyens de mémoire du type susdit ;
   ■ des moyens de communication par radiofréquences avec ladite base 25, ces moyens consistant en des moyens d'émission ainsi que des moyens de réception tels qu'une antenne.

De cette manière, après avoir procédé aux paramétrages de l'alarme et des stimuli au moyen du sélectionneur 8, le signal de déclenchement de l'alarme est transmis à l'unité réceptrice 28 afin de générer les stimuli au moment désiré, les données étant traitées et enregistrées respectivement par les unités de traitement et les moyens de mémoire respectifs. Avantageusement, cette variante permet de fixer au pied de l'utilisateur un dispositif moins lourd et moins volumineux, ce qui accroît le confort d'utilisation.

Selon une autre variante d'exécution de l'invention, la base 25 constituée du sous - module 6 de sélection peut elle - même être comprise dans un dispositif de surveillance ou dans un dispositif de communication mobile tel qu'un téléphone portable. Ainsi, ce téléphone portable peut comprendre une application permettant à l'utilisateur de définir les paramètres de l'alarme et des stimuli, le signal de déclenchement de l'alarme étant ensuite transmis à l'unité réceptrice 28. En outre, ce signal d'alarme peut être simplement constitué par un appel téléphonique. Dans ce cas, chaque appel reçu par le téléphone portable provoquera la génération d'au moins un stimulus tactile au niveau de l'unité réceptrice 28 ce qui permettra de prévenir le porteur de l'appel sans que cela ait dérangé son entourage, le téléphone portable étant préférentiellement lui - même en mode vibreur. Cette variante d'exécution est ainsi particulièrement adaptée pour les personnes susceptibles d'être appelées d'urgence la nuit, telles que les médecins, mais également pour les personnes procédant à la surveillance d'autres personnes, telles que des parents ayant disposé un dispositif de "monitoring" dans la chambre de leurs enfants.

Selon une variante d'exécution, le dispositif selon l'invention peut comprendre en plus du moyen d'alimentation 2 une pile jetable du type pile bouton classique au lithium, qui permet de conserver l'heure et les paramètres de l'alarme même en cas de décharge ou de dysfonctionnement dudit moyen 2 d'alimentation.

En outre, selon une autre variante d'exécution, le dispositif selon l'invention peut être raccordé au secteur au moyen d'un cordon électrique comportant à son extrémité une prise électrique, ce qui permet de se dispenser dudit moyen d'alimentation 2.

Selon une variante d'exécution de l'invention, le dispositif selon l'invention pourra également comprendre des moyens (non représentés) permettant de produire une alarme sonore et/ou visuelle. Ainsi, le dispositif selon l'invention peut être paramétré au moyen du sélectionneur 8 afin qu'en cas de non perception des vibrations constitutives des stimuli après un intervalle de temps défini, un commutateur automatique (non représenté) compris dans ledit dispositif selon l'invention permette l'activation desdits moyens permettant de produire une alarme sonore et/ou visuelle. A titre d'exemple, les moyens permettant de produire une alarme sonore ou visuelle peuvent être respectivement un avertisseur sonore classique pouvant générer par exemple une succession de bips ou un moyen lumineux pouvant être constitué par exemple par des diodes LED puissantes. Selon une autre variante d'exécution de l'invention, ledit commutateur peut permettre l'activation d'une prise réceptrice télécommandée sur laquelle est branché par exemple une lampe ou un appareil sonore tel qu'une radio.

De cette manière, le dispositif selon l'invention permet de générer :
- au moins un stimulus mécanique vibratoire ou rotatoire permettant de réveiller silencieusement les personnes malentendantes ou les personnes désireuses de ne pas réveiller leur entourage ; et/ou
- une alarme classique sonore ou visuelle ; et/ou
- une alarme sonore ou visuelle déclenchée au moyen d'une lampe ou d'un appareil sonore branché sur une prise réceptrice télécommandée.

Après le déclenchement de l'alarme, l'utilisateur peut commander :
- l'arrêt de celle - ci en appuyant sur un bouton spécifique qui peut être compris sur le sous - module 6 de sélection ou sur le sous - module 3 de génération d'au moins un stimulus mécanique vibratoire ou rotatoire;
- la répétition de celle - ci dans un délai prédéterminé en appuyant sur un autre bouton spécifique.

Le dispositif selon l'invention peut être utilisé par les personnes malentendantes mais également par toutes les personnes désireuses de se réveiller sans déranger son entourage. Ainsi, il peut être utilisé par les médecins de garde susceptibles d'être appelés à tout moment en urgence dans la nuit.

## Revendications

1. Dispositif permettant de générer un stimulus tactile afin d'émettre une alarme silencieuse, comprenant :
• un module (1) permettant de produire au moins un stimulus mécanique vibratoire ou rotatoire qui comporte :
○ un moyen d'alimentation (2) ;
○ une unité de traitement (4) ;
○ des moyens de mémoire (5) tels que de la mémoire permanente (ROM) et/ou volatile (RAM) ;
○ un sous - module de sélection (6) comprenant :
■ un moyen d'affichage (7) tel qu'un écran à cristaux liquides ;
■ au moins un sélectionneur (8) qui permet à l'utilisateur de définir les paramètres de l'alarme, ce sélectionneur (8) étant constitué par un simple bouton qui permet lorsqu'il est pressé, d'afficher et de naviguer dans un menu de sélection apparaissant sur ledit moyen d'affichage (7) ; le sélectionneur (8) du sous - module (6) de sélection permet à l'utilisateur de définir :
• la durée, la périodicité et l'intensité sensorielle des stimuli en fonction de ses désirs et de ses spécificités ; et
• l'heure de l'alarme ;
○ un sous - module (3) de génération d'au moins un stimulus mécanique vibratoire ou rotatoire qui comporte au moins une surface (9) comprenant des moyens (10) générateurs de stimuli ;
• un moyen de fixation (11) constitué par un moyen déformable élastiquement spécifiquement adapté pour être fixé de façon à positionner ladite surface (9) comprenant des moyens (10) générateurs de stimuli en regard de la plante du pied, le module (1) étant relié à ce moyen de fixation (11) de façon amovible ; en outre, ce moyen de fixation (11) ainsi que la conformation de la surface (9) comprenant des moyens (10) générateurs de stimuli permettent que seule une petite partie de cette surface (9) soit directement au contact de ladite plante du pied lorsqu'au moins un stimulus est généré.

2. Dispositif selon la revendication 1,
**caractérisé en ce que** le moyen de fixation (11) ainsi que la conformation de la surface (9) comprenant des moyens (10) générateurs de stimuli permettent à cette surface (9) d'être directement au contact d'une zone du pied uniquement lorsqu'au moins un stimulus est généré.

3. Dispositif selon l'une des revendications 1 et 2,
**caractérisé en ce que** le moyen d'alimentation (2) est constitué par un générateur électrique tel qu'une pile électrique pouvant être rechargeable grâce à un chargeur (30) approprié qui se branche sur le secteur.

4. Dispositif selon l'une des revendications 1 à 3,
**caractérisé en ce que** le moyen d'alimentation (2) est constitué par un alternateur à manivelle qui est amovible.

5. Dispositif selon l'une des revendications précédentes,
**caractérisé en ce que** ce sous - module (6) de sélection comprend un moyen permettant de générer une intensité et une fréquence aléatoires des stimuli afin d'empêcher que la personne utilisatrice ne s'habitue à une séquence spécifique de production de stimuli, ce moyen qui permet de générer une intensité et une fréquence aléatoires des stimuli étant un circuit intégré produisant un signal de sortie pseudo - aléatoire.

6. Dispositif selon l'une des revendications précédentes,
**caractérisé en ce que** le sous - module (3) de génération d'au moins un stimulus mécanique vibratoire ou rotatoire comprend notamment :
• au moins une surface (9) comprenant des moyens (10) générateurs de stimuli, ces moyens (10) générateurs de stimuli étant des picots ou des pointes vibratoires ou rotatoires ;
• un mécanisme permettant d'engendrer la vibration de ces picots ou pointes, ce mécanisme vibreur comprenant une masse excentrée entraînée en rotation par un micro - moteur électrique alimenté par ledit moyen d'alimentation (2).

7. Dispositif selon la revendication 6,
**caractérisé en ce que** le sous - module (3) de génération d'au moins un stimulus mécanique vibratoire ou rotatoire est disposé de telle manière que les extrémités des picots ou pointes soient en regard de la plante du pied de l'utilisateur ; de cette manière, seules ces extrémités sont en contact avec cette plante du pied lorsqu'un stimulus est généré.

8. Dispositif selon l'une des revendications 1 à 5,
**caractérisé en ce que** le sous - module (3) de génération d'au moins un stimulus mécanique comprend :
• au moins une surface (9) comprenant des moyens (10) générateurs de stimuli, cette surface (9) étant une membrane (13) vibrante ayant une extrémité convexe ;
• un mécanisme (14) permettant d'engendrer la vibration de cette membrane (13), ce mécanisme vibreur (14) comprend :
■ une bobine électro-aimant (15) disposée sous ladite surface (9), cette bobine (15) étant reliée audit moyen d'alimentation (2) ;
■ une plaque ferromagnétique (16) au contact de la paroi inférieure de la surface (9) ;
dans ce cas, le sous - module (3) de génération d'au moins un stimulus mécanique est disposé de telle manière que seul le sommet de cette membrane (13) soit en contact avec la plante du pied lorsqu'un stimulus est généré, l'énergie électrique fournie par ledit moyen d'alimentation (2) étant transformée, grâce au phénomène d'induction, en énergie mécanique par ledit mécanisme (14) permettant d'engendrer la vibration de cette membrane (13), ce qui se traduit par la vibration de cette dernière.

9. Dispositif selon l'une des revendications précédentes,
**caractérisé en ce que** le moyen de fixation (11) ainsi que la conformation de la surface (9) comprenant des moyens (10) générateurs de stimuli permettent à cette surface (9) d'être directement au contact d'une zone du pied uniquement lorsqu'au moins un stimulus est généré, cette surface (9) étant convexe.

10. Dispositif selon la revendication 9,
**caractérisé en ce que** cette surface (9) fait l'objet d'un mouvement de translation, la translation de cette surface (9) pouvant être obtenue de la façon suivante :
• par un simple mécanisme constitué d'un moyen tel qu'une tige dont l'une des extrémités est au contact de la paroi inférieure de cette surface (9), cette tige pouvant faire l'objet d'un mouvement de translation sous l'action d'un micro - moteur électrique ; ou
• au moyen d'un mécanisme comprenant :
■ une armature (19) présentant selon une coupe verticale sensiblement la forme d'un "E" couché, cette armature (19) comportant sur sa paroi extérieure deux gorges (20) hélicoïdales diamétralement opposées ;
■ une culasse (21) ferromagnétique conformée de manière à pouvoir recouvrir au moins partiellement ladite armature (19) tout en préservant au moins un espace intérieure libre, la paroi intérieure de la jupe de cette culasse (21) comportant deux tétons (22) conformés de manière à pouvoir s'engager dans lesdites gorges (20), cet ensemble tétons (22) - gorges (20) constituant des moyens de guidage ;
■ au moins un ressort (23) de compression s'étendant dans ledit espace libre et reliant les parois internes de la partie inférieure et supérieure de l'armature (19) et de la culasse (21) ;
■ une bobine (24) enroulée autour du montant central de l'armature (19) ;
de cette façon, l'excitation électrique de la bobine (24) se traduit par la génération d'une force induite qui entraîne une rotation de la culasse (21) par rapport à l'armature (19), ce qui permet de générer un mouvement de rotation de la culasse (21) ainsi que le mouvement de translation recherché, la fin de l'excitation électrique et l'action des ressorts (23) permettant une rotation dans le sens inverse et donc le rapprochement de l'armature (19) et de la culasse (21) ; la paroi externe de la partie supérieure de la culasse (21) est constitutive de la surface (9) comprenant des moyens (10) générateurs de stimuli ou est reliée à cette surface (9) afin de lui communiquer ce mouvement de rotation et de translation.

11. Dispositif selon l'une des revendications précédentes,
**caractérisé en ce que** le moyen de fixation (11) est constitué par une sangle élastique reliée au sous - module (3) de génération d'au moins un stimulus.

12. Dispositif selon la revendication 11,
**caractérisé en ce que** la sangle (11) permet de relier le dispositif selon l'invention au pied d'un utilisateur en enserrant la cheville et/ou le tarse du pied et/ou l'orteil du pied, le bouclage de cette sangle (11) s'effectuant au moyen :
• de bandes auto - agrippantes comprenant un tissu à boucles compris à l'une des extrémités de la sangle (11) et un tissu muni de crochets compris à l'autre extrémité de cette sangle (11) ;
• d'un système comportant une boucle comprise à l'une des extrémités de la sangle (11), le bouclage étant assuré en engageant l'autre extrémité de la sangle (11) dans cette boucle.

13. Dispositif selon l'une des revendications 11 et 12,
**caractérisé en ce que** la sangle (11) comporte des micro - perforations afin d'assurer une aération optimale du pied sur lequel est fixé le module (1) permettant de produire au moins un stimulus mécanique.

14. Dispositif selon l'une des revendications 1 à 10,
**caractérisé en ce que** le moyen de fixation (11) est constitué par une chaussette, le sous - module (3) de génération d'au moins un stimulus étant fixé à cette chaussette au moyen de bandes auto - agrippantes comprenant un tissu à boucles compris sur l'une des parois externes du dispositif selon l'invention et un tissu muni de crochets fixé sur la face interne du fond de la chaussette.

15. Dispositif selon l'une des revendications précédentes,
**caractérisé en ce qu'**il comprend des moyens permettant de produire une alarme sonore et/ou visuelle, le dispositif selon l'invention comprenant un commutateur automatique permettant l'activation desdits moyens permettant de produire une alarme sonore et/ou visuelle.

16. Dispositif selon la revendication 15,
**caractérisé en ce que** le commutateur permet l'activation d'une prise réceptrice télécommandée sur laquelle est branché une lampe ou un appareil sonore.

17. Dispositif selon l'une des revendications 6 à 16,
**caractérisé en ce que** les picots ou les pointes présentent une forme effilée et sont constituées au moins en partie d'un matériau souple.

18. Dispositif selon l'une des revendications précédentes,
**caractérisé en ce que** le sous - module (3) de génération d'au moins un stimulus mécanique comprend un moyen d'alimentation (40) pouvant être constitué par un générateur électrique entraînant en rotation un arbre dont l'extrémité libre comporte un disque (42) dont la face externe est constitutive de ladite surface (9) comprenant des moyens (10) générateurs de stimuli, ces derniers étant constitués de faisceaux de filaments souples uniformément répartis.

19. Dispositif selon l'une des revendications précédentes,
**caractérisé en ce que** le sous - module (3) de génération d'au moins un stimulus mécanique comprend un moyen d'alimentation (40) pouvant être constitué par un générateur électrique entraînant en rotation un arbre dont l'extrémité libre comporte un disque (42) dont la face externe est constitutive de ladite surface (9) comprenant des moyens (10) générateurs de stimuli, ces derniers pouvant alors être constitués d'un disque secondaire de velours amovible, ce disque étant fixé au disque (42) au moyen d'un système de bandes auto - agrippantes comprenant un tissu à boucles compris sur la face supérieure du disque (42) et un tissu muni de crochets compris sur la face inférieure du disque de velours, ou inversement.

20. Dispositif selon l'une des revendications 18 et 19,
**caractérisé en ce que** la surface (9) comprend à sa périphérie une couronne ou un ensemble de plots de préférence sphériques (45) d'une hauteur légèrement supérieure à celle des faisceaux de filaments souples afin de protéger ces derniers lorsque le dispositif selon l'invention n'est pas utilisé.

## Claims

1. A device for generating a tactile stimulus in order to emit a silent alarm, comprising:
• a module (1) for producing at least one mechanical, vibratory or rotatory stimulus, which includes:
○ a power supply means (2);
○ a processing unit (4);
○ memory means (5) such as permanent(ROM) and/or volatile (RAM) memory;
○ a selection submodule (6) comprising:
■ a display means (7) such as a liquid crystal screen;
■ at least one selector (8), which allows the user to define the parameters of the alarm, this selector (8) being formed by a simple button which, when it is pressed, gives the possibility of displaying and navigating in a selection menu appearing on said display means (7); the selector (8) of the selection submodule allows the user to define:
• the duration, the periodicity and the sensorial intensity of the stimuli according to his/her desires and specificities; and
• the time of the alarm;
○ a submodule (3) for generating at least one mechanical, vibratory or rotatory stimulus which includes at least one surface (9) comprising means (10) for generating stimuli;
• an attachment means (11) formed by an elastically deformable means specifically adapted so as to be attached in order to position said surface (9) comprising stimuli-generating means (10) facing the sole of the foot, the module (1) being removably connected to this attachment means (11); further, this attachment means (11) as well as the conformation of the surface (9) comprising stimuli-generating means (10) allow that only a small portion of this surface (9) is directly in contact with said sole of the foot when at least one stimulus is generated.

2. The device according to claim 1, **characterized in that** the attachment means (11) as well as the conformation of the surface (9) comprising stimuli-generating means (10) allow this surface (9) to be directly in contact with an area of the foot only when at least one stimulus is generated.

3. The device according to one of claims 1 and 2, **characterized in that** the power supply means (2) is formed by an electric generator, such as an electric battery cell, which may be rechargeable with a suitable charger (30), which is connected to the mains.

4. The device according to one of claims 1 to 3, **characterized in that** the power supply means (2) is formed by a crank alternator which is removable.

5. The device according to one of the preceding claims, **characterized in that** this selection submodule (6) comprises a means for generating random intensity and frequency of the stimuli in order to prevent the person using it from becoming accustomed to a specific stimuli production sequence, this means allowing generation of random intensity and frequency of the stimuli being an integrated circuit producing a pseudo-random output signal.

6. The device according to one of the preceding claims, **characterized in that** the submodule (3) for generating at least one mechanical, vibratory or rotatory stimulus, notably comprises:
• at least one surface (9) comprising stimuli-generating means (10), these stimuli-generating means (10) being vibratory or rotatory spikes or tips;
• a mechanism for generating vibration of these spikes or tips comprising an excentred mass driven into rotation by an electric micromotor powered by said power supply means (2).

7. The device according to claim 6, **characterized in that** the submodule (3) for generating at least one mechanical, vibratory or rotatory stimulus is positioned in such a way that the ends of the spikes or tips are facing the sole of the foot of the user; in this way, only these ends are in contact with this sole of the foot when a stimulus is generated.

8. The device according to one of claims 1 to 5, **characterized in that** the submodule (3) for generating at least one mechanical stimulus comprises:
• at least one surface (9) comprising stimuli-generating means (10), this surface (9) being a vibrating membrane (13) having a convex end;
• a mechanism (14) with which the vibration of this membrane (13) may be generated, this vibrating mechanism (14) comprises:
■ an electromagnet coil (15) positioned under said surface (9), this coil (15) being connected to said power supply means (2);
■ a ferromagnetic plate (16) in contact with the lower wall of the surface (9);
in this case, the submodule (3) for generating at least one mechanical stimulus is positioned in such a way that only the top of this membrane (13) is in contact with the sole of the foot when a stimulus is generated, the electrical energy provided by said power supply means (2) being transformed, by means of the induction phenomenon, into mechanical energy by said mechanism (14) with which the vibration of this membrane (13) may be generated, which is expressed by vibration of the latter.

9. The device according to one of the preceding claims, **characterized in that** the attachment means (11) as well as the conformation of the surface (9) comprising stimuli-generating means (10) allow this surface (9) to be directly in contact with an area of the foot only when at least one stimulus is generated, said surface (9) being convex.

10. The device according to claim 9, **characterized in that** this surface (9) is subject to a translational movement, the translation of this surface (9) are being obtainable in the following way:
■ by a simple mechanism consisting of a means, such as a rod, one of the ends of which is in contact with the lower wall of this surface (9), this rod may be subject to a translational movement under the action of an electric micromotor; or
■ by means of a mechanism comprising:
■ a framework (19) having along a vertical section substantially the shape of a slanting E, this framework (19) including on its outer wall two diametrically opposite helical grooves (20);
■ a ferromagnetic yoke (21), conformed so as to be able to at least partly receive said framework (19) while preserving at least one free space, the inner wall of the skirt of this yoke (21) including two nipples (22), conformed so as to be able to engage into said grooves (20), this nipples(22)/grooves(20) assembly forming guiding means;
■ at least one compression spring (23), extending in said free space and connecting the internal walls of the lower and upper portion of the framework (19) and of the yoke (21);
■ a coil (24) wound around the central upright of the framework (19);
in this way, electric excitation of the coil (24) is expressed by the generation of an induced force, which causes rotation of the yoke (21) with respect to the framework (19), by which it is possible to generate a movement of rotation of the yoke (21) as well as the sought translational movement, the end of the electric excitation and the action of the springs (23) allowing rotation in the opposite direction and therefore bringing the framework (19) and the yoke (21) closer to each other; the external wall of the upper portion of the yoke (21) is constitutive of the surface (9) comprising stimuli-generating means (10) or is connected to this surface (9) in order to impart to it this movement of rotation and translation.

11. The device according to one of the preceding claims, **characterized in that** the attachment means (11) is formed by an elastic strap connected to the submodule (3) for generating at least one stimulus.

12. The device according to claim 11, **characterized in that** the strap (11) allows the device according to the invention to be connected to the foot of a user by clasping the ankle and/or the tarsus of the foot and/or the toe of the foot, the fastening of this strap (11) being achieved by means:
• of self-gripping bands comprising a tissue with loops comprised at one of the ends of the strap (11) and a tissue provided with hooks comprised at the other end of this strap (11);
• of a system including a loop comprised at one of the ends of the strap (11), the fastening being insured by engaging the other end of the strap (11) into this loop.

13. The device according to one of claims 11 and 12, **characterized in that** the strap (11) includes micro-perforations in order to ensure optimal ventilation of the foot on which is attached the module (1) with which at least one mechanical stimulus may be produced.

14. The device according to one of claims 1 to 10, **characterized in that** the attachment means (11) is formed by a sock, the submodule (3) for generating at least one stimulus being attached to this sock by means of self-gripping bands comprising a tissue with loops comprised on one of the external walls of the device according to the invention and a tissue provided with hooks attached onto the internal face of the bottom of the sock.

15. The device according to one of the preceding claims, **characterized in that** it comprises means with which a sound and/or visual alarm may be produced, the device according to the invention comprising an automatic switch allowing actuation of said means for producing a sound and/or visual alarm.

16. The device according to claim 15, **characterized in that** the switch allows actuation of a remote-controlled receiving plug to which is connected a lamp or an audio appliance.

17. The device according to one of claims 6 to 16, **characterized in that** the spikes or tips have a tapered shape and at least partly consist of flexible material.

18. The device according to one of the preceding claims, **characterized in that** the submodule (3) for generating at least one mechanical stimulus comprises a power supply means (40) which may be formed by an electric generator driving a shaft into rotation, the free end of which includes a disc (42), the external face of which is constitutive of said surface (9) comprising stimuli-generating means (10), the latter consisting of bundles of uniformly distributed flexible filaments.

19. The device according to one of the preceding claims, **characterized in that** the submodule (3) for generating at least one mechanical stimulus comprises a power supply means (40) which may be formed by an electric generator driving a shaft into rotation, the free end of which includes a disc (42), the external face of which is constitutive of said surface (9) comprising stimuli-generating means (10), the latter may then consist of a removable secondary velvet disc, this disc being attached to the disc (42) by means of a system of self-gripping bands comprising a tissue with loops comprised on the upper face of the disc (42) and a tissue provided with hooks comprised on the lower face of the velvet disc, or vice versa.

20. The device according to one of claims 18 and 19, **characterized in that** the surface (9) comprises at its periphery a crown or a set of the preferably spherical pads (45) with a height slightly greater than that of the flexible filament bundles in order to protect the latter when the device according to the invention is not used.

## Patentansprüche

1. Vorrichtung zur Erzeugung eines taktilen Reizes zur Aussendung eines stillen Alarms, umfassend:
• ein Modul (1) zur Erzeugung von mindestens einem mechanischen Vibrations- oder Drehreiz mit
○ einem Versorgungsmittel (2),
○ einer Verarbeitungseinheit (4),
○ Speichermitteln (5) wie z. B. Festwertspeichern (ROM) und/oder flüchtigen Speichern (RAM),
○ einem Auswahl-Untermodul (6), umfassend :
■ ein Anzeigemittel (7) wie z. B. einen Flüssigkristallbildschirm;
■ wenigstens einen Auswähler (8), der es dem Nutzer ermöglicht, die Alarmparameter zu bestimmen, wobei dieser Auswähler (8) aus einer einfachen Taste besteht, die es ermöglicht, auf Tastendruck ein Auswahlmenü, dass auf dem Anzeigemittel (7) erscheint, anzuzeigen und durch dieses zu navigieren; der Auswähler (8) des Auswahl-Untermoduls (6) ermöglicht dem Nutzer:
• die Dauer, Periodizität und sensorische Intensität der Reize nach seinen Wünschen und seinen Besonderheiten; und
• den Zeitpunkt des Alarms zu bestimmen;
○ einem Untermodul (3) zur Erzeugung von mindestens einem mechanischen Vibrations- oder Drehreiz mit mindestens einer Reizerzeugungsmittel (10) aufweisenden Fläche (9);
• ein Befestigungsmittel (11), das aus einem elastisch verformbaren Mittel besteht, das besonders für eine derartige Befestigung angepasst ist, dass die Reizerzeugungsmittel (10) aufweisende Fläche (9) gegenüber der Fußsohle positioniert wird, wobei das Modul (1) mit diesem Befestigungsmittel (11) lösbar verbunden ist; weiterhin ermöglicht dieses Befestigungsmittel (11) sowie die Gestaltung der Reizerzeugungsmittel (10) aufweisenden Fläche (9), dass bei Erzeugung von mindestens einem Reiz nur ein kleiner Teil dieser Fläche (9) in unmittelbaren Kontakt mit der Fußsohle steht.

2. Vorrichtung nach Anspruch 1,
**dadurch gekennzeichnet, dass** das Befestigungsmittel (11) sowie die Gestaltung der Reizerzeugungsmittel (10) aufweisenden Fläche (9) nur dann einen unmittelbaren Kontakt dieser Fläche (9) mit einem Bereich des Fußes ermöglicht, wenn mindestens ein Reiz erzeugt wird.

3. Vorrichtung nach einem der Ansprüche 1 und 2
**dadurch gekennzeichnet, dass** das Versorgungsmittel (2) aus einem elektrischen Generator wie z. B, einer elektrischen Batterie besteht, der mittels eines geeigneten, an das Netz anschließbaren Ladegeräts (30) aufladbar sein kann.

4. Vorrichtung nach einem der Ansprüche 1 bis 3,
**dadurch gekennzeichnet, dass** das Versorgungsmittel (2) aus einem abnehmbaren Kurbelgenerator besteht.

5. Vorrichtung nach einem der vorhergehenden Ansprüche,
**dadurch gekennzeichnet, dass** dieses Auswahl-Untermodul (6) ein Mittel zur Erzeugung einer zufallsbedingten Intensität und Frequenz der Reize umfasst, um zu verhindern, dass sich die benutzende Person an eine spezifische Reizerzeugungssequenz gewöhnt, wobei dieses Mittel zur Erzeugung einer zufallsbedingten Intensität und Frequenz der Reize ein integrierter Schaltkreis ist, der ein pseudozufälliges Ausgangssignal erzeugt.

6. Vorrichtung nach einem der vorhergehenden Ansprüche,
**dadurch gekennzeichnet, dass** das Untermodul (3) zur Erzeugung von mindestens einem mechanischen Vibrations- oder Drehreiz insbesondere
• mindestens eine Reizerzeugungsmittel (10) aufweisende Fläche (9) umfasst, wobei diese Reizerzeugungsmittel (10) Vibrations- oder Dreh-Noppen oder -Spitzen sind;
• einen Mechanismus umfasst, der die Erzeugung der Vibration dieser Noppen oder Spitzen ermöglicht, wobei dieser Vibrationsmechanismus eine exzentrische Masse umfasst, die von einem elektrischen, von dem Versorgungsmittel (2) gespeisten Mikromotor, drehangetrieben wird.

7. Vorrichtung nach Anspruch 6,
**dadurch gekennzeichnet, dass** das Untermodul (3) zur Erzeugung von mindestens einem mechanischen Vibrations- oder Drehreiz derart angeordnet ist, dass die Noppen- oder Spitzenenden gegenüber der Fußsohle des Nutzers liegen; derart, dass bei Erzeugung eines Reizes nur diese Enden in Kontakt mit der Fußsohle stehen.

8. Vorrichtung nach einem der Ansprüche 1 bis 5,
**dadurch gekennzeichnet, dass** das Untermodul (3) zur Erzeugung von mindestens einem mechanischen Reiz:
• mindestens eine Reizerzeugungsmittel (10) aufweisende Fläche (9) umfasst, wobei diese Fläche (9) eine vibrierende Membran (13) mit einem konvexen Ende ist;
• einen Mechanismus (14) umfasst, der die Erzeugung der Vibration dieser Membran (13) ermöglicht, wobei dieser Vibrationsmechanismus (14):
■ eine unter der Fläche (9) angeordnete Elektromagnetspule (15) aufweist und diese Spule (15) mit dem Versorgungsmittel (2) verbunden ist;
■ eine mit der unteren Wand der Fläche (9) in Kontakt stehende ferromagnetische Platte (16) aufweist;
in diesem Fall ist das Untermodul (3) zur Erzeugung von mindestens einem mechanischen Reiz derart angeordnet, dass bei Erzeugung eines Reizes nur der Scheitel dieser Membran (13) in Kontakt mit der Fußsohle steht, wobei die von dem Versorgungsmittel (2) zur Verfügung gestellte elektrische Energie mittels Induktion von dem Mechanismus (14) in mechanische Energie umgewandelt wird, wodurch die Erzeugung einer Vibration der Membran (13) ermöglicht wird, was zu der Vibration der Membran führt.

9. Vorrichtung nach einem der vorhergehenden Ansprüche,
**dadurch gekennzeichnet, dass** das Befestigungsmittel (11) sowie die Gestaltung der Reizerzeugungsmittel (10) aufweisenden Fläche (9) einen unmittelbaren Kontakt dieser Fläche (9) mit einem Bereich des Fußes nur dann ermöglichen, wenn mindestens ein Reiz erzeugt wird, wobei diese Fläche (9) konvex ist.

10. Vorrichtung nach Anspruch 9,
**dadurch gekennzeichnet, dass** diese Fläche (9) eine Verschiebungsbewegung erfährt, wobei die Verschiebung dieser Fläche (9) in nachfolgender Weise erzielt werden kann:
• durch einen einfachen Mechanismus, der aus einem Mittel wie z. B. einer Stange besteht, von der ein Ende mit der unteren Wand dieser Fläche (9) in Kontakt steht, wobei diese Stange durch die Einwirkung eines elektrischen Mikromotors eine Verschiebungsbewegung erfahren kann; oder
• durch einen Mechanismus der:
■ ein Bauteil (19) umfasst, das in einem Vertikalschnitt im Wesentlichen die Form eines liegenden "E" darstellt, wobei dieses Bauteil (19) an seiner äußeren Wandung zwei diametral gegenüberliegende schraubenförmige Nuten (20) umfasst;
■ ein ferromagnetisches Joch (21) umfasst, das derart ausgebildet ist, dass es wenigstens teilweise das Bauteil (19) bedecken kann und zugleich wenigstens einen inneren Raum freihält, wobei die innere Wandung des Mantels dieses Jochs (21) zwei Zapfen (22) umfasst, die derart ausgebildet sind, dass sie in die Nuten (20) eingreifen, wobei die Kombination Zapfen (22) - Nuten (20) Führungsmittel darstellen;
■ mindestens eine Druckfeder (23) umfasst, die sich in dem freien Raum erstreckt und die inneren Wandungen des unteren und oberen Teils des Bauteils (19) und des Jochs (21) verbindet;
■ eine Spule (24) umfasst, die um den zentralen Zapfen des Bauteils (19) gewickelt ist;
auf diese Weise bewirkt die elektrische Erregung der Spule (24) die Erzeugung einer induzierten Kraft, die eine Drehung des Jochs (21) gegenüber dem Bauteil (19) verursacht, wodurch eine Drehbewegung des Jochs (21) sowie die erwünschte Verschiebungsbewegung herbeigeführt wird, wobei das Beenden der elektrischen Erregung und die Einwirkung der Federn (23) eine Drehbewegung in die entgegengesetzte Richtung und somit eine Annäherung des Bauteils (19) und des Jochs (21) ermöglichen; die äußere Wandung des oberen Teils des Jochs (21) ist ein Bestandteil der Reizerzeugungsmittel (10) umfassenden Fläche (9) oder ist mit dieser Fläche (9) verbunden, um diese Dreh- und Verschiebungsbewegung auf sie zu übertragen.

11. Vorrichtung nach einem der vorhergehenden Ansprüche,
**dadurch gekennzeichnet, dass** das Befestigungsmittel (11) aus einem mit dem Untermodul (3) zur Erzeugung von wenigstens einem Reiz verbundenen, elastischen Gurt besteht.

12. Vorrichtung nach Anspruch 11,
**dadurch gekennzeichnet, dass** die erfindungsgemäße Vorrichtung anhand des Gurts mit dem Fuß eines Nutzers durch Einschnüren des Fußknöchels und/oder der Fußwurzel und/oder der Fußzehe verbunden werden kann, wobei dieser Gurt (11) anhand:
• eines Klettverschlusses zugeschnallt wird, der an einem Ende des Gurts (11) ein Schlaufengewebe und an dem anderen Ende des Gurts (11) ein Hakengewebe aufweist;
• eines Systems zugeschnallt wird, das an einem Ende des Gurts (11) eine Schnalle aufweist, wobei das Zuschnallen durch Einführen des anderen Endes des Gurts in diese Schnalle gewährleistet wird.

13. Vorrichtung nach einem der Ansprüche 11 und 12,
**dadurch gekennzeichnet, dass** der Gurt (11) Mikroperforationen umfasst, um eine optimale Belüftung des Fußes, an dem das Modul (1) zur Erzeugung von wenigstens einem mechanischen Reiz befestigt ist, zu gewährleisten.

14. Vorrichtung nach einem der Ansprüche 1 bis 10,
**dadurch gekennzeichnet, dass** das Befestigungsmittel (11) saus einer Socke besteht, wobei das Untermodul (3) zur Erzeugung von mindestens einem Reiz anhand von Klettverschlüssen an dieser Socke befestigt ist, wobei die Klettverschlüsse an einer der äußeren Wandungen der erfindungsgemäßen Vorrichtung ein Schlaufengewebe sowie ein an der Innenseite des Bodens der Socke befestigtes Hakengewebe umfassen.

15. Vorrichtung nach einem der vorhergehenden Ansprüche,
**dadurch gekennzeichnet, dass** sie Mittel zur Erzeugung eines akustischen und/oder visuellen Alarms umfasst, wobei die erfindungsgemäße Vorrichtung einen automatischen Schalter umfasst, der eine Aktivierung der Mittel zur Erzeugung eines akustischen und/oder visuellen Alarms ermöglicht.

16. Vorrichtung nach Anspruch 15,
**dadurch gekennzeichnet, dass** der Schalter eine Aktivierung einer ferngesteuerten Funksteckdose ermöglicht, an die eine Lampe oder ein akustisches Gerät angeschlossen ist.

17. Vorrichtung nach einem der Ansprüche 6 bis 16,
**dadurch gekennzeichnet, dass** die Noppen oder Spitzen eine zugespitzte Form aufweisen und wenigstens teilweise aus einem flexiblen Material bestehen.

18. Vorrichtung nach einem der vorhergehenden Ansprüche,
**dadurch gekennzeichnet, dass** das Untermodul (3) zur Erzeugung von wenigstens einem mechanischen Reiz ein Versorgungsmittel (40) umfasst, das aus einem elektrischen Generator bestehen kann, der eine Welle drehantreibt, dessen freies Ende eine Scheibe (42) umfasst, dessen äußere Seite ein Bestandteil der Reizerzeugungsmittel (10) umfassenden Fläche (9) ist, wobei letztere aus flexiblen, gleichmäßig verteilten Faserbündeln bestehen.

19. Vorrichtung nach einem der vorhergehenden Ansprüche
**dadurch gekennzeichnet, dass** das Untermodul (3) zur Erzeugung von mindestens einem mechanischen Reiz ein Versorgungsmittel (40) umfasst, das aus einem elektrischen Generator bestehen kann, der eine Welle drehantreibt, deren freies Ende eine Scheibe (42) trägt, deren Außenseite ein Bestandteil der Reizerzeugungsmittel (10) aufweisenden Fläche (9) ist, wobei letztere aus einer abnehmbaren sekundären Veloursscheibe bestehen können, wobei diese Scheibe anhand eines Klettverschlusssystems, das an einer oberen Seite der Scheibe (42) ein Schlaufengewebe und an der unteren Seite der Veloursscheibe ein Hakengewebe oder umgekehrt umfasst, an der Scheibe (42) befestigt ist.

20. Vorrichtung nach einem der Ansprüche 18 und 19
**dadurch gekennzeichnet, dass** die Fläche (9) an ihrer Peripherie einen Kranz oder eine Reihe von vorzugsweise kugelförmigen Stützstellen (45) umfasst, die ein bisschen höher als die flexiblen Faserbündel sind, um diese zu schützen, wenn die erfindungsgemäße Vorrichtung nicht benutzt wird.
